# EUROPÄISCHE PATENTSCHRIFT

(11) **EP 1 425 189 B1**
(45) Veröffentlichungstag und Bekanntmachung des Hinweises auf die Patenterteilung: **20.05.2009**
(21) Anmeldenummer: 02754316.4
(22) Anmeldetag: 04.07.2002
(51) Int. Cl.: B43K 23/12

(54) **KAPPE FÜR EIN SCHREIB-, ZEICHEN- ODER MALGERÄT**
CAP FOR A WRITING, DRAWING OR PAINTING INSTRUMENT
CAPUCHON DESTINE A UN INSTRUMENT D'ECRITURE, DE DESSIN OU DE PEINTURE

(30) Priorität: 14.09.2001 DE 10145051
(43) Veröffentlichungstag der Anmeldung: 09.06.2004
(73) Patentinhaber: Sanford GmbH, 22525 Hamburg (DE)
(72) Erfinder: BÖCKMANN, Jürgen, 22889 Tangstedt (DE)
(74) Vertreter: Winkler, Andreas Fritz Ernst
(86) Internationale Anmeldenummer: PCT/DE2002/002445
(87) Internationale Veröffentlichungsnummer: WO 2003/026903

(56) Entgegenhaltungen:
- DE-C- 911 589
- FR-A- 2 421 738
- US-A- 1 583 579

## Beschreibung

Die vorliegende Erfindung betrifft eine Kappe für ein Schreib-, Zeichen- oder Malgerät mit einer Kappenhülse und einem Klemmring gemäß dem Oberbegriff von Anspruch 1.

Viele Schreibgeräte mit abnehmbarer Kappe, insbesondere Füllfederhalter, besitzen eine aufschraubbare Kappe, welche zwar eine sichere Verbindung zwischen dem Gehäuse des Schreibgerätes und der Kappe gewährleistet, jedoch umständlich und daher nicht schnell einsetzbar ist.

Aus der DE-U 1 802 121 ist eine Kappe für ein Schreib-, Zeichen- oder Malgerät mit einer Kappenhülse und einem Klemmring bekannt. Der Klemmring ist dabei am Gehäuse des Schreibgerätes vorgesehen und liefert eine Schnappverbindung. Es besteht jedoch die Gefahr, daß die Schnappverbindung nachgibt und das Gehäuse aus der Kappe herausrutscht oder die Kappe von dem Gehäuse rutscht.

DE 911 589 C offenbart eine Kappe gemäß dem Oberbegriff von Anspruch 1. Die Kappe weist ein Innengewinde zum Aufschrauben auf den Haltervorderteil eines Füllhalters auf. Die Herstellung der bekannten Kappe ist jedoch nicht einfach.

Der Erfindung liegt somit die Aufgabe zugrunde, die gattungsgemäße Kappe derart weitenzubilden, daß eine sichere Verbindung zwischen dem Gehäuse eines Schreib-, Zeichen- oder Malgerätes und der Kappe bei gleichzeitig einfacher Handhabung und Herstellung gewährleistet ist.

Erfindungsgemäß wird diese Aufgabe dadurch gelöst, daß auf der Außenumfangsfläche des Klemmrings wenigstens eine in Umfangsrichtung radial ansteigende Keilfläche und auf der Innenumfangsfläche der Kappenhülse eine entsprechende Anzahl von ebensolchen Keilflächen angeordnet sind, und die Steigungen der nach dem Einsetzen des Klemmrings in die Kappenhülse sich gegenüberliegenden Keilflächen gleich sind.

Insbesondere kann dabei vorgesehen sein, daß die Innenumfangsfläche des Klemmrings derart gestaltet ist, daß durch Aufsetzen der Kappe auf das Gehäuse ein Reib- oder Formschluß zwischen dem Klemmring und dem Gehäuse resultiert.

Weiterhin kann vorgesehen sein, daß die Innenumfangsfläche der Kappenhülse sowie die Außenumfanesfläche des Klemmrings derart gestaltet sind, daß durch Aufsetzen der Kappe auf das Gehäuse des Schreib-, Zeichen- oder Malgerätes und eine nachfolgende relative axiale Drehung zwischen der Kappe und dem Gehäuse ein Reibschluß zwischen der Kappenhülse und dem Klemmring resultiert.

Schließlich kann vorgesehen sein, daß die Kappe derart gestaltet ist, daß sie dichtend auf das Gehäuse aufsetzbar ist.

Der Erfindung liegt die überraschende Erkenntnis zugrunde, daß durch einen Klemmring, der durch Drehen der Kappe seine Funktion entfaltet, die Herstellung einer sicheren Verbindung auf einfache Weise ermöglicht wird. Die Kappe läßt sich in gewohnter Weise aufsetzen und mit einer nur geringen Drehung (< 120 °) fixieren. Durch einen separaten Klemmring ist kein radial orientiertes Einsuchen, wie bei einem Bajonettverschluß, erforderlich.

Außerdem entfällt bei der Herstellung der Kappe das Entspindeln, wie es bei einem Gewinde für eine Schraubverbindung erforderlich wäre.

Weitere Merkmale und Vorteile der Erfindung ergeben sich aus den Ansprüchen und aus der nachstehenden Beschreibung, in der ein Ausführungsbeispiel anhand der schematischen Zeichnungen im einzelnen erläutert ist. Dabei zeigt:
- Figur 1: eine Längsschnittansicht einer Kappenhülse einer Kappe gemäß einer besonderen Ausführungsform der Erfindung;
- Figur 2: eine Schnittansicht entlang der Linie II-II von Figur 1;
- Figur 3: eine Längsseitenansicht eines Gehäuses eines Schreibgerätes;
- Figur 4: eine perspektivische Ansicht eines Klemmrings der Kappe;
- Figur 5: eine Ansicht des Klemmrings in Richtung des Pfeils A in Figur 4;
- Figur 6: eine Ansicht des Klemmrings in Richtung des Pfeils B in Figur 4;
- Figur 7: eine Schnittansicht entlang der Linie VII-VII von Figur 6;
- Figur 8: eine Längsschnittansicht des Gehäuses von Figur 3 mit befestigter Kappe;
- Figur 9: eine weitere Längsschnittansicht des Gehäuses von Figur 3 mit befestigter Kappe; und
- Figur 10: eine Schnittansicht entlang der Linie X-X von Figur 8.

Die in Figur 1 gezeigte Kappenhülse 10 weist ein offenes Ende 12 und ein geschlossenes Ende (nicht gezeigt) auf. Die Kappenhülse weist ausgehend von dem offenen Ende 12 einen ersten Abschnitt 14 mit einem Innendurchmesser d₁, einen zweiten Abschnitt mit drei in Umfangsrichtung radial ansteigenden Keilflächen, von denen hier nur zwei, nämlich 18 und 20 sichtbar sind, einen dritten Abschnitt 23 mit einem Innendurchmesser d₂, wobei gilt d₂ < d₁, einen vierten Abschnitt 24 mit einem Innendurchmesser d₃, wobei gilt d₃ < d₂, und einem fünften Abschnitt 26 mit einem Innendurchmesser d₄ auf, wobei gilt d₄ < d₃. Dadurch ergeben sich nach innen vorspringende Absätze 28 und 30. Der Absatz 30 dient als Anschlagfläche für einen Klemmring (nicht gezeigt).

Wie Figur 2 zeigt, erstrecken sich die Keilflächen 18, 20 und 22 jeweils über 120 °.

Das in Figur 3 gezeigte Gehäuse 32 eines Schreibgerätes, z. B. eines Füllfederhalters, weist eine Gehäusespitze 34 mit zwei zylindrischen Abschnitten 36 und 38 mit unterschiedlichen Außendurchmessern auf, die über einen kegelstumpfförmigen Abschnitt 40 und den Absatz 39 miteinander verbunden sind.

Figur 4 zeigt eine perspektivische Ansicht eines Klemmrings 42. Deutlich ist zu erkennen, daß der Klemmring 42 über einen Teilbereich in seiner Längsrichtung auf der Außenumfangsfläche 3 in Umfangsrichtung radial ansteigende Keilflächen 44, 46 und 4& aufweist, die entsprechend den Keilflächen 18, 20 und 22 gestaltet sind. Zwischen den Keilflächen 44, 46 und 48 ist jeweils ein Spalt 50 bzw. 52 bzw. 54 angeordnet.

Der Klemmring 42 läßt sich in drei Abschnitte 56, 58 und 60 unterteilen. In dem Abschnitt 56 sind die Keilflächen 44, 46, 48 angeordnet. In dem Abschnitt 58 sind drei sich in Umfangsrichtung lediglich über einen Teilbereich erstreckende Absätze 62, 64 und 66 (siehe auch Figur 6) vorgesehen. Der dritte Abschnitt 60 weist einen konstanten Außendurchmesser auf, der geringer als die effektiven Außendurchmesser der Abschnitte 56 und 58 ist.

Figur 5 zeigt eine Ansicht des Klemmrings 42 in Richtung des Pfeils A. Jeder Spalt 50, 52 und 54 erstreckt sich über einen Winkelbereich von 10°.

Figur 7 zeigt eine Schnittansicht entlang der Linie VII-VII von Figur 6.

Figur 8 zeigt eine Längsschnittansicht des Gehäuses 32 von Figur 3 mit befestigter Kappe 68. Der Schnitt entspricht dem Schnitt von Figur 7. Die Kappe 68 umfaßt die Kappenhülse 10 und den zu der Kappenhülse separaten Klemmring 42. Der Klemmring 42 befindet sich in Reibschluß mit dem Gehäuse 32. Weiterhin ist zu erkennen, daß das Gehäuse 32 mit seinem Absatz 39 an einem Absatz 70 auf der Innenseite des Klemmrings 42 anliegt. Der Klemmring 42 liegt wiederum mit seinem Abschnitt 60 an dem Absatz 30 (siehe Figur 1) der Kappenhülse 10 an.

Figur 9 zeigt eine weitere Längsschnittansicht des Gehäuses 32 von Figur 3 mit befestigter Kappe 68. Während der in Figur 8 gezeigte Schnitt durch den Absatz 64 verläuft, erstreckt sich der Schnitt durch einen der Spalte 50, 52 und 54.

Figur 10 zeigt eine Schnittansicht entlang der Linie X-X von Figur 8. Deutlich sind die drei Keilflächen 18, 20 und 22 des Klemmrings 42 und die entsprechenden Keilflächen 44, 46 und 48 der Kappenhülse 10 zu erkennen. Durch Drehung des Klemmrings 42 relativ zur Kappenhülse 10 wird demzufolge sein Innendurchmesser reduziert. Dies führt zu einer Klemmung und damit auch zu einem axialen Festsitz der Kappe 68 auf dem Gehäuse 32. Die Drehung des Klemmrings 42 wird dabei durch den Reibschluß zum Gehäuse 32 bewirkt. Die Kappe 68 läßt sich in gewohnter Weise aufsetzen und mit nur einer geringen Drehung (< 120°) fixieren.

Die in der vorstehenden Beschreibung sowie in den Ansprüchen offenbarten Merkmale der Erfindung können sowohl einzeln als auch in beliebiger Kombination für die Verwirklichung der Erfindung in ihren verschiedenen Ausführungsformen wesentlich sein.

## Patentansprüche

1. Kappe (68) für ein Schreib-, Zeichen- oder Malgerät, mit einer Kappenhülse (10) und einem Klemmring (42), wobei der Klemmring (42) in der Kappenhülse (10) separat angeordnet ist und die Innenumfangsfläche der Kappenhülse sowie die Außen- und Innenumfangsflächen des Klemmrings derart gestaltet sind, daß durch Aufsetzen der Kappe auf das Gehäuse (32) eines Schreib-, Zeichen- oder Malgerätes und eine nachfolgende relative axiale Drehung zwischen der Kappe und dem Gehäuse ein axialer Festsitz der Kappe auf dem Gehäuse resultiert,
**dadurch gekennzeichnet, daß**
auf der Außenumfangsfläche des Klemmrings (42) wenigstens eine in Umfangsrichtung radial ansteigende Keilfläche (44, 46, 48) und auf der Innenumfangsfläche der Kappenhülse (10) eine entsprechende Anzahl von ebensolchen Keilflächen (18, 20, 22) angeordnet sind, wobei
die Steigungen der nach dem Einsetzen des Klemmrings (42) in die Kappenhülse (10) sich gegenüberliegenden Keilflächen (18, 48; 20, 46; 22, 44) gleich sind.

2. Kappe (68) nach Anspruch 1, **dadurch gekennzeichnet, daß** die Innenumfangsfläche des Klemmrings (42) derart gestaltet ist, daß durch Aufsetzen der Kappe auf das Gehäuse (32) ein Reib- oder Formschluß zwischen dem Klemmring und dem Gehäuse resultiert.

3. Kappe (68) nach Anspruch 2, **dadurch gekennzeichnet, daß** die Innenumfangsfläche der Kappenhülse (10) sowie die Außenumfangsfläche des Klemmrings (42) derart gestaltet sind, daß durch Aufsetzen der Kappe auf das Gehäuse (32) des Schreib-, Zeichen- oder Malgerätes und nachfolgende relative axiale Drehung zwischen der Kappe und dem Gehäuse ein Reibschluß zwischen der Kappenhülse und dem Klemmring resultiert.

4. Kappe (68) nach einem der vorangehenden Ansprüche, **dadurch gekennzeichnet, daß** die Kappe (68) derart gestaltet ist, daß sie dichtend auf das Gehäuse (32) aufsetzbar ist.

## Claims

1. Cap (68) for a writing, drawing or painting implement, with a cap sleeve (10) and a clip ring (42), wherein the clip ring (42) is disposed separately within the cap sleeve (10), and the internal circumferential surface of the cap sleeve and the external and internal circumferential surfaces of the clip ring are designed in such a manner that, by placing the cap onto the housing (32) of a writing, drawing or painting instrument and with a subsequent, relative axial rotation between the cap and the housing, an axial fastening of the cap on the housing results,
**characterised in that,**
on the external circumferential surface of the clip ring (42), at least one wedge surface (44, 46, 48) rising radially in the circumferential direction, and, on the internal circumferential surface of the cap sleeve (10), a corresponding number of such wedge surfaces (18, 20, 22) are disposed, wherein
the slopes of the wedge surfaces (18, 48; 20, 46; 22, 44) disposed opposite to one another after the insertion of the clip ring (42) into the cap sleeve (10) are identical.

2. Cap (68) according to claim 1, **characterised in that** the internal circumferential surface of the clip ring (42) is designed in such a manner that, by placing the cap onto the housing (32), a frictional or form-fit closure between the clip ring and the housing results.

3. Cap (68) according to claim 2, **characterised in that** the internal circumferential surface of the cap sleeve (10) and the external circumferential surface of the clip ring (42) are designed in such a manner that, by placing the cap onto the housing (32) of the writing, drawing or painting implement and subsequent, relative axial rotation between the cap and the housing, a frictional closure between the cap sleeve and the clip ring results.

4. Cap (68) according to any one of the preceding claims, **characterised in that** the cap (68) is designed in such a manner that it can be placed onto the housing (32) in a sealing manner.

## Revendications

1. Capuchon (68) pour un instrument d'écriture, de dessin ou de peinture, comprenant une douille de capuchon (10) et une bague de serrage (42), la bague de serrage (42) étant agencée de manière séparée dans la douille de capuchon (10), et la surface périphérique intérieure de la douille de capuchon ainsi que les surfaces périphériques extérieure et intérieure de la bague de serrage étant conçues de manière telle, qu'il résulte de la mise en place du capuchon sur le boitier (32) d'un instrument d'écriture, de dessin ou de peinture, suivie d'une rotation axiale relative entre le capuchon et le boitier, une immobilisation par ajustement serré du capuchon sur le boitier,
**caractérisé**
**en ce que** sur la surface périphérique extérieure de la bague de serrage (42) sont agencées au moins une surface en coin (44, 46, 48) radialement montante dans la direction périphérique et, sur la surface périphérique intérieure de la douille de capuchon (10), un nombre correspondant de surfaces en coin de même type (18, 20, 22),
les pentes des surfaces en coin (18, 48 ; 20, 46 ; 22, 44) mutuellement opposées après l'insertion de la bague de serrage (42) dans la douille de capuchon (10), étant identiques.

2. Capuchon (68) selon la revendication 1, **caractérisé en ce que** la surface périphérique intérieure de la bague de serrage (42) est d'une configuration telle, qu'il résulte de la mise en place du capuchon sur le boitier (32), une liaison par friction ou complémentarité de formes entre la bague de serrage et le boitier.

3. Capuchon (68) selon la revendication 2, **caractérisé en ce que** la surface périphérique intérieure de la douille de capuchon (10) ainsi que la surface périphérique extérieure de la bague de serrage (42) sont d'une configuration telle, qu'il résulte de la mise en place du capuchon sur le boitier (32) de l'instrument d'écriture, de dessin ou de peinture, suivie d'une rotation axiale relative entre le capuchon et le boitier, une liaison par friction entre la douille de capuchon et la bague de serrage.

4. Capuchon (68) selon l'une des revendications précédentes, **caractérisé en ce que** le capuchon (68) est d'une configuration telle, qu'il puisse être engagé de manière étanche sur le boitier (32).
